# EUROPÄISCHE PATENTSCHRIFT

(11) **EP 1 008 699 B1**
(45) Veröffentlichungstag und Bekanntmachung des Hinweises auf die Patenterteilung: **20.08.2003**
(21) Anmeldenummer: 99122268.8
(22) Anmeldetag: 08.11.1999
(51) Int. Cl.: E04B 5/12, E04B 1/86

(54) **Bauelement zum Aufbau von Gebäudedecken**
Building element for construction of floors
Elément de construction pour la réalisation de planchers

(30) Priorität: 07.12.1998 DE 29821755 U
(43) Veröffentlichungstag der Anmeldung: 14.06.2000
(73) Patentinhaber: Rachl, Hermann, 83339 Chieming-Hart (DE)
(72) Erfinder: Rachl, Hermann, 83339 Chieming-Hart (DE)
(74) Vertreter: Pätzold, Herbert, Dr.-Ing.

(56) Entgegenhaltungen:
- WO-A-98/10156
- DE-U- 9 418 602
- DE-U- 29 603 415
- GB-A- 1 245 463
- GB-A- 1 528 248

## Beschreibung

Die Erfindung betrifft ein Bauelement zum Aufbau von Gebäudedecken, wie Keller-, Trenn- und Dachdecken aus mehreren gleichartigen Bauelementen.

Dokument DE 9 418 602 U offenbart ein gattungsgemäßes Bauelement.

Bekannte Bauelemente der vorstehenden Art weisen den Nachteil auf, daß sie eine unzureichende Schallisolierung aufweisen. Das gilt insbesondere für Gebäudedecken mit Holzträgern.

Aufgabe der Erfindung ist es, ein Bauelement der vorstehenden Art anzugeben, wobei mehrere gleichartige Bauelemente sich leicht zu einer Gebaudedecke zusammenfügen lassen, die einen hohen Schallschutz, insbesondere Trittschallschutz gewahrt, dabei gleichzeitig einen hohen Wärmeschutz sicherstellt und einen Brandschutzfaktor von mindestens F30-B aufweist. Es ist klar, daß bei Keller- und Dachdecken der Warmeschutz Vorrang vor dem Trittschallschutz hat.

Die Aufgabe wird erfindungsgemäß mit den kennzeichnenden Merkmalen des Anspruches 1 gelöst. Vorteilhafte Ausführungen ergeben sich aus den Merkmalen der Unteransprüche.

Die Erfindung ermöglicht es, mit überraschend einfachen Mitteln z. B. eine Zwischendecke anzugeben, die bis auf die Deckenauflagen auf Wandriegeln keine Schallbrücken aufweist. Schall auf der Oberseite einer Zwischendecke verliert sich weitgehend in einer Füllmasse innerhalb der Zwischendecke. Je nach Art der Füllmasse ist der Schall- und Warmeschutz wählbar. Ein hoher Brandschutz wird dadurch erreicht, daß die Füllmasse unbrennbar oder im wesentlichen unbrennbar ist. Die Füllmasse kann z.B. aus zementgebundenem Ziegelgranulat bestehen. Statt Ziegelgranulat kann z.B. auch das an sich bekannte "Isoflock" (granuliertes Papier) verwendet werden. Es ist jedes Granulat oder Granulatgemisch geeignet, daß zur vollständigen Verfüllung geeignet ist, ohne daß Hohlräume zurückbleiben, und das dem Bauelement nach der Verfüllung eine ausreichende Festigkeit verleiht.

Die Erfindung wird ohne Beschränkung in einer schematischen Zeichnung für ein Ausführungsbeispiel beschrieben. Hierin zeigen
- Figuren 1a bis 1d: einzelne Bauteile im Querschnitt zum Aufbau eines erfindungsgemäßen Bauelements;
- Figur 2: Teil des erfindungsgemäßen Bauelementes im Querschnitt, aufgebaut aus einzelnen Bauteilen nach Fig. 1a bis 1d;
- Figur 3: perspektivische und geschnittene Darstellung zweier miteinander verbundener erfindungsgemäßer Bauteile, die nur in Abschnitten dargestellt sind;
- Figur 4: ein Spannschloß zur Verbindung zweier erfindungsgemäßer Bauteile; und
- Figur 5a und 5b: Teile einer erfindungsgemäßen Gebäudedecke in Quer- und Langsschnitten im Auflagebereich auf einem Wandriegel.

Figuren 1a bis d zeigen jeweils im Querschnitt vier Bauteile 1 bis 4 zum Aufbau von erfindungsgemäßen Bauelementen 5, von dem ein Bauteil teilweise in Fig. 2 im Querschnitt dargestellt ist.

Die Bauteile 1 und 2 nach Fig. 1a und 1b haben die gleiche Ausbildung und die Bauteile 3 und 4 sind im wesentlichen gleich ausgebildet.

Bei den Bauteilen 1 und 2 handelt es sich jeweils um Doppel-T-Träger 1 und 2 aus einem breiteren Kopfteil 6 und einem vergleichsweise schmaleren Fußteil 7, die durch einen Steg 8 voneinander getrennt sind. Vorzugsweise, jedoch nicht beschränkend, bestehen die Bauteile 1 und 2 aus Holzbalken bzw. Holzbohlen. Der breitere Kopfteil 6 besteht beispielsweise aus einem Vierkantbalken im Querschnitt von ca. 20 x 4 cm und der schmalere Fußteil 7 besteht beispielsweise im Querschnitt aus einem Vierkantbalken von ca. 9 x 4 cm. Der mittige Steg 8 besteht aus einer Bohle mit einer Höhe von ca. 12 cm und einer Stärke von ca. 2,4 cm. Der Steg 8 ist mit den Kopf- und Fußteilen 6 und 7, z. B. mit Dübeln oder Federn verleimt, die der Einfachheit halber nicht dargestellt sind.

Die Kopfteile 6 sind an ihren Stirnseiten mit Nut und Feder 9, 10 versehen, die eine leichte Verbindung zu entsprechenden benachbarten Doppel-T-Trägern 1 bzw. 2 ermöglichen.

Mit den Kopfteilen 6 der unteren Doppel-T-Trägern 1 nach Fig. 1 a werden bei einer Trenndecke die Fertigdecke eines unteren Gebäuderaumes und mit den Kopfteilen 6 des oberen Doppel-T-Trägers 2 nach Fig. 1 b werden bei der Trenndecke der Fertigboden eines darüberliegenden Gebäuderaumes gebildet. Dementsprechend können die Außenflachen der Kopfteile 6 der beiden Doppel-T-Träger 1 und 2 besonders gestaltet sein. So können, wenn gewünscht, die Kopfteile 6 zur Bildung des Fertigbodens mit einem beliebigen Bodenbelag versehen sein. Entsprechend können, wenn gewünscht, die Kopfteile 6 zur Bildung der Fertigdecke mit einem beliebigen Deckenbelag versehen sein.

Die Fig. 1c und 1d zeigen jeweils rechte und linke Abschlußtrager 3 und 4 entlang den rechten und linken seitlichen Begrenzungsflächen eines erfindungsgemäßen Bauelementes 5, das nachstehend anhand von Fig. 3 näher beschrieben und dargestellt ist.

Die Abschlußträger 3 bestehen jeweils aus einem vergleichsweise kurzen Kopfteil 11 und einem vergleichsweise kurzen Fußteil 12, die durch einen Grenzsteg 13 auf Abstand gehalten werden. Die Kopfteile 11 besitzen die halbe Breite der Kopfteile 6 der Doppel-T-Träger 1 und 2 und die Fußteile 12 besitzen die halbe Breite der Fußteile 7 der Doppel-T-Träger 1 und 2. Der Grenzsteg 13 entspricht in seinen Ausmaßen den Mittelstegen 8 der Doppel-T-Träger 1 und 2. Die außen zum Liegen kommenden Seitenflächen der Grenzstege 13 fluchten mit der äußeren Stimseite der Fußteile 12 und sind nur wenig gegenüber der außeren Stirnfläche der Kopfteile 11 zurückgesetzt, um zwischen zwei erfindungsgemäßen Bauelementen einen Dammstreifen anbringen zu können, wie er anhand von Fig. 3 nachstehend beschrieben und gezeigt ist.

Die Kopfteile 11 sind entsprechend wie die Kopfteile 6 mit Nut 9' und Feder 10' zu Anschlußzwecken mit benachbarten Bauelementen versehen.

Der Aufbau eines Bauelementes 5 ist teilweise in Fig. 5 dargestellt. Es besteht aus einer oberen Reihe von ersten Doppel-T-Trägern 2, deren oben zu liegen kommenden Kopfteile 6 durch Nut-Federverbindungen fest aneinander schließen und beispielsweise bei einer Trenndecke den Fertigboden eines oberen Raumes bilden. Das Bauelement 5 besteht weiterhin aus einer unteren Reihe von zweiten gegenüber den ersten um 180° gedrehten Doppel-T-Trägern 2, deren unten zu liegen kommenden Kopfteile 6 im Beispielsfalle die untere Fertigdecke des darunterliegenden Raumes bilden.

Jedes Bauelement 5 ist an seinen Längsseiten durch einen linken und einen rechten Abschlußträger 3 und 4 begrenzt, dessen zur Hälfte verkürzten Kopfteile 11 jeweils an die äußersten linken und rechten Kopfteile 6 der unteren zweiten Doppel-T-Träger 1 anschließen, wie es Fig. 5 zeigt. Hier ist nur das seitliche linke Ende eines erfindungsgemäßen Bauelementes 5 dargestellt. Das seitliche rechte Ende des Bauelementes 5 ist entsprechend ausgebildet.

Die einzelnen Träger 1 bis 4 des Bauelementes 5 sind mit ihren Stegen 8 und 13 und den Fußteilen 7 und 12 derart zueinander auf Abstand gehalten, daß freie Zwischenräume 14, 15 und 16 entstehen, die sich leicht mit einem Granulat vollständig ausfüllen lassen, durch das das Bauelement 5 zu einer in sich stabilen Baueinheit wird, wie es Fig. 3 zeigt. Dort ist das abgebundene Füllmaterial mit 17 bezeichnet. Hierbei kann es sich um jedes marktübliche Isoliermaterial in verfüllbarer Form, z.B. um zementgebundes mineralisches Granulat, insbesondere Ziegelgranulat, handeln. Statt Ziegelgranulat kann auch ein Papier-oder Natur-oder Kunststoffgranulat, wie z.B. Sägemehl, Stroh, Wolle, verwendet werden. Papiergranulat ist z.B. als "isofiock" im Handel. Bei dem Granulat kann es sich auch um Gemische handeln. Dabei können Bindemittel auch entbehrlich sein.

Die Abbindung des Granulates kann durch Zement erfolgen. Die Erfindung ist jedoch auf ein derartiges Bindemittel nicht beschränkt. So sind andere, auch Kunststoffbindemittel, mit vergleichbarem Ergebnis denkbar.

Durch das Granulat erhalt das Bauelement 5 seine ausreichende statische Festigkeit. Mehrere aneinandergereihte Bauelemente 5 bilden eine fertige Gebäudedecke, z.B. eine Dachdecke oder eine Trenndecke oder eine Kellerdecke. Zwischen zwei Bauelemente 5 ist jeweils ein Damm- oder Dichtstreifen 18 eingesetzt.

Die Decke aus mehreren mit Nut und Feder aneinandergesetzten Bauelementen 5 stützt sich randseitig an unteren Wandriegeln 19 ab, wie Fig. 5a im Diagonalschnitt und Fig. 5b im Längschnitt ausschnittsweise zeigt. Hierzu sind die randseitigen Bauelemente ausgeschnitten, wodurch die Enden der Fußteile 7 der oberen Doppel-T-Träger 1 und die Enden bis auf die Höhe der Fußteile 7 verkürzten Stege 8 der unteren Doppel-T-Träger auf dem Wandriegel 19 aufliegen.

Der Wandriegel 19 schließt einen unteren Wandteil 21 ab, dessen innenseitige Verriegelung mit Verputz an die Gebäudedecke von unten anschließt. Auf den Rändern der Gebäudedecke ruhen obere Wandriegel 22, oberhalb derer ein oberer Wandteil 23 anschließt, der mit dem unteren Wandteil 21 fluchtet und der ebenfalls mit einer entsprechenden inneren Verriegelung mit Verputz versehen ist, und an die Gebäudedecke von oben anschließt.

Zur festen Verankerung zweier benachbarter erfindungsgemäßer Bauelemente können Spannschlösser 25 in flachen, ebenen Schwalbenschwanznuten 26 vorhanden sein, wie Fig. 4 auch in einem vergrößerten Ausschnitt 4a zeigt. Obere Schwalbenschwanznuten 26 befinden sich jeweils hälftig in benachbart liegenden Kopfteilen 6 der oberen ersten Doppel-T-Träger 2 und entsprechende untere Schwalbenschwanznuten 26 befinden sich jeweils hälftig in benachbart liegenden unteren Kopfteilen 11 von Abschlußträgern 3 und 4.

In die flachen Schwalbenschwanznuten greifen zwei U-förmige Eisenteile 27 und 28 ein, deren seitliche Schenkel den seitlichen Begrenzungen der Nuten 26 angepaßt sind. Die beiden Eisenteile 27 und 28 besitzen zentrale Bohrungen zum Durchgriff eines Gewindebolzens 29, dessen Kopf 30 sich außenseitig an dem einen Eisenteil 27 und dessen Mutter 31 sich außenseitig an dem anderen Eisenteil 28 abstützt. Durch Anziehen der Mutter 31 werden die beiden Eisenteile 27, 28 in der Schwalbenschwanznut aufeinander zu gepreßt, wodurch eine feste Verspannung zwischen benachbarten Bauelementen 5 erzielt wird. Es kann ausreichend sein, an der Oberseite und an der Unterseite zweier benachbarter Bauelemente mit Abstand voneinander je zwei Schwalbenschwanznuten zum Einsatz von Spannschlössern 25 vorzusehen, die nach der Verspannung mit Blenden abgedeckt werden.

Die Erfindung ist auf das dargestellte und beschriebene Ausführungsbeispiel nicht beschrankt. Dem Fachmann sind gleichwirkende Varianten von Bauelementen auch aus anderen Materialien zum Aufbau von Gebäudedecken mit hohem Schalschutz, insbesondere durch Trittschallschutz in die Hand gegeben, die gleichzeitig einen hohen Wärmeschutz und einen Brandschutz von mindestens F30-B sicherstellen. Der hohe Schallschutz wird dadurch erreicht, daß die Einzelbauteile eines erfindungsgemäßen Bauelementes keine unmittelbare Schallbrücke durch das Bauelement hindurch finden. Das gilt auch für mehrere zu einer Gebäudedecke miteinander verbundene Bauelemente. Die Höhe der Schallund Wärmedämmung kann durch die physikalischen Eigenschaften des Granulates gewählt werden, mit dem die Zwischenräume 14, 15 und 16 vollständig verfüllt sind, in denen die Schallenergie weitgehend verbraucht wird.

## Patentansprüche

1. Bauelement zum Aufbau von Gebaudedecken, wie Keller-, Trennund Dachdecken, aus mehreren gleichartigen Bauelementen,
**dadurch gekennzeichnet,**
**daß** das Bauelement für sich aus mehreren gleichartigen Doppel-T-Trägern zusammengesetzt ist, wobei jeder Doppel-T-Träger aus einem breiteren Kopfteil und einem vergleichsweise schmaleren Fußteil besteht, die durch einen Mittelsteg voneinander auf Abstand gehalten sind, und erste Doppel-T-Träger mit ihren aneinandergrenzenden Kopfteilen eine fertige Oberseite bilden, während zweite Doppel-T-Träger mit ihren entsprechend aneinandergrenzenden Kopfteilen eine fertige Unterseite des Bauelementes bilden und die beiderseitigen Stege der Doppel-T-Träger mit ihren angrenzenden Fußteilen untereinander und von den Kopfteilen jeweils auf ein das vollständige Verfüllen der freien Räume zwischen den Doppel-T-Trägern mit einer Füllmasse erlaubende Abstände gehalten sind.

2. Bauelement nach Anspruch 1, **dadurch gekennzeichnet, daß** die Doppel-T-Träger Holzträger sind.

3. Bauelement nach Anspruch 1 oder 2, **dadurch gekennzeichnet, daß** die Füllmasse warme- und/oder brand- und/oder schallisolierende Eigenschaften aufweist.

4. Bauelement nach Anspruch 1, 2 oder 3, **dadurch gekennzeichnet, daß** die Füllmasse ein nach dem Verfüllen abbindbares Granulat ist.

5. Bauelement nach Anspruch 4, **dadurch gekennzeichnet, daß** das verfüllte Granulat zementgebunden ist.

6. Bauelement nach Anspruch 4 oder 5, **dadurch gekennzeichnet, daß** das Granulat aus Ziegel und/oder Papier und/oder Holz und/oder Stroh und/oder Wolle und/oder sonstige Natur- und Kunststoff besteht.

7. Bauelement nach einem oder mehreren der vorstehenden Ansprüche, **dadurch gekennzeichnet, daß** zur Verbindung zweier aneinandergrenzender Kopfteile der Doppel-T-Träger Nut-Federverbindungen vorhanden sind.

8. Bauelement nach Anspruch 7, **dadurch gekennzeichnet, daß** die Kopfteile der Doppel-T-Träger jeweils längs ihrer einen Stirnseite eine Nut und längs ihrer gegenüberliegenden Stirnseite eine Feder aufweisen.

9. Bauelement nach einem oder mehreren der vorstehenden Ansprüche, **dadurch gekennzeichnet, daß** es jeweils aus n ersten Doppel-T-Trägern und n-1 zweiten Doppel-T-Trägern besteht, an die beidendig abschließend längsgeteilte Doppel-T-Tragerhälften anschließen sowie an seinen beiden abschließenden Längsseiten aus je einem das Bauelement seitlich begrenzenden Abschlußtrager mit einem zur Hälfte verkürzten Kopfteil in Verbindung mit dem benachbart liegenden Kopfteil des zweiten Doppel-T-Trägers und einem zur Hälfte verkürzten Fußteil besteht, wobei die hälftigen Kopf- und Fußteile durch einen Grenzsteg entsprechend dem Mittelsteg zwischen zwei unverkürzten Kopf- und Fußteilen auf Abstand gehalten sind, und die das Bauelement seitlich nach außen begrenzende Außenseite des Grenzsteges jeweils mit den außenliegenden Stirnflächen der verkürzten Kopf- und Fußteile im wesentlichen fluchten, und wobei zwei aneinandergrenzende Bauelemente über die unverkürzten Kopfteile zweier außen liegender erster Doppel-T-Träger und über die verkürzten Kopfteile zweier außen liegender Abschlußtrager miteinander verbunden sind, die gemeinsam einen zweigeteilten zweiten Doppel-T-Träger bilden.

10. Bauelement nach Anspruch 9, **dadurch gekennzeichnet, daß** von den zwei an den Längsseiten des Bauelementes liegenden Abschlußträgern der eine an der Außenseite seines verkürzten Kopfteiles eine Feder und an seiner gegenüberliegenden Innenseite eine Nut und der andere an der Außenseite seines verkürzten Kopfteiles eine Nut und an seiner gegenüberliegenden Innenseite eine Feder aufweist.

11. Bauelement nach Anspruch 9 oder 10, **dadurch gekennzeichnet, daß** es mit einem angrenzenden zweiten Bauelement zusätzlich durch wenigstens ein Spannschloß in der Ober- und/oder Unterseite miteinander verbunden sind.

12. Bauelement nach Anspruch 11, **dadurch gekennzeichnet, daß** das Spannschloß aus zwei U-förmigen Metallteilen besteht, die in eine gemeinsame Schwalbenschwanzausnehmung zweier benachbart liegender Kopfteile von außen liegenden Doppel-T-Trägern zweier Bauelemente eingreift und durch eine Spannschraube miteinander verbunden sind.

13. Bauelement nach einem oder mehreren der vorstehenden Ansprüche, **dadurch gekennzeichnet ,daß** es mit mehreren gleichartigen Bauelementen eine Gebäudedecke bildet, die längsseitig an ihren Unterseiten Ausnehmungen zur randseitigen Auflage von Fußteilen von ersten oberen Doppel-T-Trägern und von durch die Ausnehmungen verkürzten Stegen der zweiten unteren Doppel-T-Träger auf Wandriegeln aufweisen.

14. Bauelement nach einem oder mehreren der vorstehenden Ansprüche, **dadurch gekennzeichnet, daß** es Teil einer Zwischendecke mit fertiger Unter- und Obersichtausbildung ist.

15. Bauelement nach Anspruch 14, **dadurch gekennzeichnet, daß** die Untersicht von einer fertigen Sichtschalung gebildet ist.

16. Bauelement nach Anspruch 14 oder 15, **dadurch gekennzeichnet, daß** die Obersicht von einem fertigen Bodenbelag gebildet ist.

## Claims

1. Building component for constructing ceilings in buildings, such as cellar, separation and roof ceilings made of several building components of the same kind,
**characterized in that**,
the building component as such is composed of several double-T-beams whereby each double-T-beam consists of a broader head part and a comparatively narrow foot part, which are kept at a distance between each other by a middle ligament, and first double-T-beams with their adjacent head parts form a finished upper surface, whereby second double-T-beams with their respective adjacent head parts form a finished lower surface of the building component and the ligaments on both sides of the double-T-beams are being kept by their adjacent foot parts between each other and by their head parts, respectively, at distances, which allow complete filling up of the free spaces between the double-T-beams with a filling material.

2. Building component according to claim 1 **characterized in that** the double-T-beams are wooden beams.

3. Building component according to claim 1 or 2 **characterized in that** the filling material has heat and/or fire and/or sound insulating features.

4. Building component according to claim 1, 2 or 3 **characterized in that** the filling material is a granulate which hardens after the filling up.

5. Building component according to claim 4 **characterized in that** the filled up granulate is hardened by cement.

6. Building component according to claim 4 or 5 **characterized in that** the granulate consists of brick and/or paper and/or wood and/or straw and/or wool and/or other natural or plastic material.

7. Building component according to one or more of the afore mentioned claims **characterized in that** tongue and groove connections make up the connection of adjacent head parts of the double-T-beams.

8. Building component according to claim 7 **characterized in that** the head parts of the double-T-beams comprise alongside of their ends a groove and alongside their opposite end a tongue, respectively.

9. Building component according to one or more of the afore mentioned claims **characterized in that** it is composed of n first double-T-beams and n-1 second double-T-beams, respectively, whereto lengthwise divided double-T-beam halves follow - thus terminating both ends - and which on both its terminating longitudinal sides is composed of one terminating beam respectively, which limits the building component laterally having a head part shortened to its half in connection with the adjacently located head part of the second double-T-beam and a foot part shortened to its half, whereby the halved head and foot parts are being kept at a distance by means of a limiting ligament corresponding to the middle ligament between two un-shortened head and foot parts and which essentially align the outer side of the limiting ligament which limits the building component laterally with the respective outer butt surfaces of the shortened head and foot parts and whereby two adjacent building components are linked with each other via the un-shortened head parts of two outer first double-T-beams and via the shortened head parts of two outer terminal beams, which together form a bipartite second double-T-beam.

10. Building component according to claim 9 **characterized in that** one of both connecting beams which are located at the longitudinal sides of the building component has at its outer side of its shortened head part a tongue and at its opposite internal side a groove and the other one has at the outer side of its shortened head part a groove and at its opposite internal side a tongue.

11. Building component according to claim 9 or 10 **characterized in that** it is connected with an adjacent second building component additionally by at least one turnbuckle in the upper and/or lower side.

12. Building component according to claim 11 **characterized in that** the turnbuckle consists of two U-shaped metal parts protruding into a common swallowtail recess of two adjacent head parts of double-T-beams lying at the outer side of two building components and which are interconnected by a tension screw.

13. Building component according to one or more of the afore mentioned claims **characterized in that** it forms together with several building components of the same kind a building ceiling, which has at its longitudinal side at its lower side recesses for supporting at the margin of foot parts of first upper double-T-beams and of ligaments shortened by the recesses of the second lower double-T-beams on wall beams.

14. Building component according to one or more of the afore mentioned claims **characterized in that** it is a part of a intermediate ceiling with finished lower- and upper soffit forming.

15. Building component according to claim 14, **characterized in that** the lower soffit is made of a finished external formwork.

16. Building component according to claim 14 or 15, **characterized in that** the upper soffit is made of a finished decking.

## Revendications

1. Elément de construction pour construire des plafonds de bâtiments, tels que celles de celliers, de murs de séparation et de toits construits de plusieurs composants de la même espèce,
**caractérisé en ce que**
l'élément de construction en tant que tel est composé de plusieurs supports en T doubles dont chacun consiste d'une partie de tête plus large et d'une partie de pied comparativement plus étroite, qui soient tenues à une distance l'un de l'autre par une entretoise centrale, et de premiers supports en T doubles avec leurs parties de tête qui se touchent et qui forment une surface supérieure terminée, et où secondes supports en T doubles avec leurs parties respectives adjacentes forment une surface inférieure terminée de l'élément de construction et où les entretoises des deux côtés du support en T double soient tenues à une distance par leurs parties de pied et leurs parties de tête respectives adjacentes ce qui permet de remplir complètement l'espace libre entre les supports en T doubles avec des matériaux de rembourrage.

2. Elément de construction selon la revendication 1, **caractérisé en ce que** les supports en T doubles soient fait de bois.

3. Elément de construction selon la revendication 1 ou 2, **caractérisé en ce que** les matériaux de rembourrage possèdent des qualités d'isolation contre la chaleur, et / ou les incendies et / ou les bruits.

4. Elément de construction selon la revendication 1, 2 ou 3, **caractérisé en ce que** les matériaux de rembourrage soient des granules qui prennent après être rembourrées.

5. Elément de construction selon la revendication 4, **caractérisé en ce que** les granules rembourrés soient pris par du ciment.

6. Elément de construction selon les revendications 4 ou 5, **caractérisé en ce que** les granules soient composés de briques, et / ou de papier et / ou de laine et ou d'autres matériaux plastiques ou naturels.

7. Elément de construction **caractérisé en ce que** les deux parties de tête des supports en T doubles qui se touchent forment une jonction utilisant des rainures et des languettes.

8. Elément de construction selon la revendication 7, **caractérisé en ce que** les deux parties de tête des supports en T doubles aient une rainure le long de l'un front et une languette le long du front opposé.

9. Elément de construction selon une ou plusieurs des revendications précédentes, **caractérisé en ce qu'**il soit composé de n premiers et n-1 deuxièmes supports en T doubles respectivement, qui soient contigus de moitiés de supports en T doubles séparés longitudinalement, et dont se compose chacun d'un support terminal qui termine l'élément de construction latéralement au moyen d'une partie de tête étant abrégée de sa moitié étant en jonction avec une partie de tête d'un deuxième support en T double adjacent et une partie de pied étant abrégée de sa moitié et ou les parties de tête et de pied à moitié soient tenues à une distance l'un de l'autre par une entretoise terminale qui corresponde à l'entretoise centrale, et qui alignent de façon essentielle la partie extérieure de l'entretoise de l'élément de construction latéralement avec chacune des surfaces frontales des parties de tête et de pied abrégées, et ou deux éléments de construction alignés sont liés par moyen des parties de tête non abrégées des deux supports terminaux qui sont situés du côté extérieure et par moyen des parties de tête abrégées de deux supports terminaux qui soient situés du côté extérieure, et qui forment ensemble un deuxième support en T double séparé en deux.

10. Elément de construction selon la revendication 9, **caractérisé en ce que** des deux supports terminaux étant situés longitudinalement relatif à l'élément de construction l'un ait du côté extérieure de sa partie de tête abrégée une languette et de son côté opposé et qui ait de son côté intérieur opposé une rainure et l'autre ait du côté extérieur de sa partie de tête abrégée une languette et de son côté intérieur opposé une rainure et qui ait de son côté intérieur opposé une languette.

11. Elément de construction selon les revendications 9 ou 10, **caractérisé en ce qu'**il est lié avec un deuxième élément de construction adjacent en plus par moyen d'une serrure tendeur dans le côté supérieure et / ou inférieure.

12. Elément de construction selon les revendications 9 ou 10, **caractérisé en ce que** la serrure tendeur se compose de deux pièces métaux en forme de U, qui engrènent dans l'ouverture en assemblage à queue d'aronde commune de deux parties de tête adjacentes de supports en T doubles situés à l'éxtérieur et qui soient liés les uns aux autres par une vis tendeur.

13. Elément de construction selon une ou plusieurs des revendications précédentes, **caractérisé en ce qu'**il forme avec plusieurs éléments de construction de même espèce un plafond de bâtiment qui ait à ses dessous des ouvertures propres à soutenir sur ses bords des parties de pied de premiers supports en T doubles et des entretoises des deuxièmes supports en T doubles abrégées par les ouvertures sur des verrous muraux.

14. Elément de construction selon une ou plusieurs des revendications précédentes, **caractérisé en ce qu'**il fait partie d'un plafond intermédiaire avec un alignement supérieur et inférieur complet.

15. Elément de construction selon la revendication 14, **caractérisé en ce que** l'alignement inférieur soit formé d'un revêtement aligné accompli.

16. Elément de construction selon l'une des revendications 14 ou 15, **caractérisé en ce que** l'alignement supérieur soit formé d'un revêtement de sol accompli.
